# EUROPÄISCHE PATENTSCHRIFT

(11) **EP 1 328 363 B1**
(45) Veröffentlichungstag und Bekanntmachung des Hinweises auf die Patenterteilung: **14.04.2004**
(21) Anmeldenummer: 01986279.6
(22) Anmeldetag: 22.09.2001
(51) Int. Cl.: B22D 11/14, B22D 11/12, B22D 11/128

(54) **VORRICHTUNG ZUM STRANGGIESSEN VON METALLEN, INSBESONDERE VON STAHL, FÜR DAS SOLIDIFIED-BENDING-VERFAHREN**
DEVICE FOR THE CONTINUOUS CASTING OF METALS, ESPECIALLY STEEL, FOR USE IN A SOLIDIFIED-BENDING METHOD
DISPOSITIF PERMETTANT LA COULEE CONTINUE DE METAUX, NOTAMMENT D'ACIER, DANS LE CADRE DU PROCEDE DE FLEXION SOLIDE

(30) Priorität: 06.10.2000 DE 10049445
(43) Veröffentlichungstag der Anmeldung: 23.07.2003
(73) Patentinhaber: SMS Demag Aktiengesellschaft, 40237 Düsseldorf (DE)
(72) Erfinder: RITTNER, Karl, 40723 Hilden (DE); KNEPPE, Günter, 57271 Hilchenbach (DE); MÜLLER, Jürgen, 41564 Kaarst (DE)
(74) Vertreter: Valentin, Ekkehard
(86) Internationale Anmeldenummer: PCT/EP2001/010968
(87) Internationale Veröffentlichungsnummer: WO 2002/028570

(56) Entgegenhaltungen:
- DE-A- 2 247 083
- DE-A- 3 150 175
- DE-A- 19 637 545
- DE-B- 1 223 111

## Beschreibung

Die Erfindung betrifft eine Vorrichtung zum Stranggießen von Metallen, insbesondere für Stahl, für das Solidified-Bending-Verfahren, mit einer der Stranggießkokille nachgeordneten, vertikalen, geraden Strangführung, an die sich ein Biegetreiber anschließt, dessen Biegerollen aus einer den Kaltstrangweg freigebenden Stellung in die Betriebsstellung oder zurück bewegbar ist, sowie mit einer Biegeeinrichtung zum Trennen des Kaltstrangs vom Warmstrang zur Führung des Warmstrangs im Radius auf einen nachfolgenden Richttreiber und mit zumindest einem tiefer angeordneten Antriebsrollenpaar zum Ein- oder Ausfahren des Kaltstrangs.

Die eingangs bezeichnete Vorrichtung ist aus der DE 196 37 545 A1 bekannt. Dort ist eine Vorrichtung zur Umleitung eines in einer Stranggießkokille gegossenen Dünnstrangs aus der Vertikalen in eine horizontale Ausförderrichtung mit den angegebenen Merkmalen vorgesehen. Bei solchen CSP-Gießmaschinen ist die Strangführung vertikal ausgeführt. Dadurch entsteht eine große Anzahl von Vorteilen. Unterhalb der sich an die Stranggießkokille anschließenden Strangführung befindet sich ein Biegetreiber, der die Funktionen "Warm- und Kaltstrang antreiben" , sowie den durcherstanten Warmstrang in einen Radius zu biegen, erfüllt. Der Radius bei mehreren CSP-Gießmaschinengenerationen bewegt sich zwischen 3000 und 3250 mm. Der Biegetreiber mit Radius beansprucht eine Höhe von ca. 4000 mm. Diese Höhe und der zugehörige Strangweg werden bisher nicht als Strangführung genutzt.

In der DE 22 47 083 A ist ein seitliches Verschieben der ersten Biegerollen vorgesehen, um für die benachbarte Seite der Anfahrstange ein Spiel zu schaffen.

Der Erfindung liegt die Aufgabe zugrunde, diese bisher verlorene Höhe ebenfalls zur Strangführung zu nutzen oder die Gesamtanlage niedriger zu bauen.

Die gestellte Aufgabe wird aufbauend auf der eingangs bezeichneten Gattung erfindungsgemäß dadurch gelöst, dass der Biegetreiber einerseits aus einem auf der Festseite schwenkbar gelagerten Klappsegment besteht, das mittels einer den Biegeweg in Betriebsstellung begrenzenden Rollenreihe versehen ist und andererseits aus einem auf der Losseite ein in und außerhalb Betriebsstellung anstellbaren oder wegschwenkbaren Losteil, dessen Biegerollen in Betriebssteltung jeweils die Gegenrollen zur Rollenreihe bilden, dass das anstellbare Losteil mittels paarweise und parallel angeordneten Kolben-Zylinder-Einheiten in und außer Betriebsstellung anstellbar ist und dass das Losteil auf einen Freiraum zum Gießstrang zum Überbiegen, d.h. Trennen des Warmstrangs vom Kaltstrang, anstellbar ist. Dadurch werden nicht nur alle Funktionen des bisherigen Biegetreibers erfüllt unter Beibehaltung des bewährten Kaltstrangsystems eines geraden Kaltstranges, sondern darüber hinaus wird durch die Segmentbauweise und die Bestückung mit Führungsrollen eine erhebliche Strangstützlänge hinzugewonnen. Außerdem kann die Produktionsmenge beachtlich gesteigert werden. Ferner können bestehende CSP-Anlagen mit geringem Aufwand leicht umgerüstet werden, da die bestehenden Fundamente genutzt werden können. Das Klappsegment lässt sich außerdem wie alle anderen Strangführungs-Segmente vertikal ausbauen. Der Weg des Kaltstrangs wird begrenzt und es erfolgt eine Aufteilung der Strangführung in ein Klappsegment und in ein Losteil.

Um nun den Weg für das Einfahren des Kaltstrangs abzugrenzen, wird nach weiteren Merkmalen vorgeschlagen, dass das auf der Festseite befindliche Klappsegment um eine oben liegende Schwenkachse gelagert ist und dass zur Schwenkachse gegenüberliegend zumindest eine hydraulische Kolben-Zylinder-Einheit für die Anstellung in und außer Betriebsstellung angelenkt ist.

Eine Weiterbildung besteht femer darin, dass im Bereich des Vertikalteils der Strangführung auf der Festseite ein Grundrahmen vorgesehen ist, an den die Kolben-Zylinder-Einheiten für das Klappsegment angelenkt sind. Dadurch können die hydraulischen Zylinder am Fundament abgestützt werden.

Dabei kann ein Wärmeschutz vorgesehen werden, indem der Grundrahmen zumindest der Vertikalstrangführung zugewendet mit Wasserspannplatten versehen ist.

Die Öffnungsweite für den Kaltstrang kann noch dadurch bei noch längerer Strangführung erweitert werden, indem nach einem alternativen Vorschlag innerhalb des Klappsegments ein Segmentteil am Klappsegment senkrecht zur Richtung des Gießstrangweges hin- und herverschiebbar ist.

Weitere Funktionen können dadurch erhalten werden, dass am Klappsegment zum Gießstrangweg abgewandt ein Vorsprung vorgesehen ist, an dem die Kolben-Zylinder-Einheiten für das Verschwenken des Klappsegmentes angelenkt sind.

Nach weiteren Merkmalen ist vorgesehen, dass der im Klappsegment verschiebbare Segmentteil mit einem eigenen Verschiebeantrieb versehen ist.

Um die Strangführung noch weiter zu verlängern, so dass auch hierdurch die Anlagenhöhe vermindert werden kann, wird vorgeschlagen, dass in Strangbewegungsrichtung hinter dem Klappsegment, vor dem Richttreiber, ein Bogen-Strangführungssegment angeordnet ist.

Bei entsprechender Bauhöhe der Anlage kann auch dahingehend die Strangführung verlängert werden, dass in Strangbewegungsrichtung vor dem Klappsegment ein zusätzliches Vertikatteil angeordnet ist.

Eine andere Unterbringung für das Klappsegment besteht darin, dass das Klappsegment auf dem Rahmen der Kaltstrangantriebsrollenpaare angeordnet und vertikal ausbaubar ist.

Ein weiterer Vorteil ergibt sich noch dadurch, dass die Kolben-Zylinder-Einheiten des Losteils in Verbindung mit einer nachfolgenden Liquid-Core-Reduction hydraulisch ansteuerbar sind.

In der Zeichnung sind Ausführungsbeispiele der Erfindung dargestellt, die nachfolgend näher erläutert werden.

Es zeigen:
- Fig. 1: eine Seitenansicht der Stranggießvorrichtung beim Einfahren des Kaltstrangs,
- Fig. 2: dieselbe Seitenansicht beim Trennen des Warmstrangs vom Kaltstrang,
- Fig. 3: dieselbe Seitenansicht beim Einstellen des Losteils in Betriebsstellung,
- Fig. 4: die Seitenansicht der Stranggießvorrichtung mit Richttreiber im kontinuierlichen Betrieb,
- Fig. 5: eine Seitenansicht der Stranggießvorrichtung in einer alternativen Ausführungsform, in der das Klappsegment mit Segmentteil außer Betriebsstellung beim Einfahren des Kaltstrangs liegt,
- Fig. 6: dieselbe Seitenansicht beim Trennen des Warmstrangs vom Kaltstrang,
- Fig. 7: dieselbe Seitenansicht, wobei sowohl das Klappsegment und das Segmentteil als auch das Losteil in Betriebsstellung angeordnet sind, und
- Fig. 8: die Seitenansicht der Stranggießvorrichtung mit Klappsegment und Segmentteil in Betriebsstellung, femer den Richttreiber im kontinuierlichen Betrieb.

Die Vorrichtung zum Stranggießen von Metallen, insbesondere von Stahl, ist für das Solidified-Bending-Verfahren bestimmt, bei dem am Ende einer der Stranggießkokille nachgeordneten, vertikalen, geraden Strangführung 1 der Warmstrang 2 durchgehend erstarrt ist. An die gerade Strangführung 1 schließt sich ein Biegetreiber 3 an. Der Biegetreiber 3 besitzt Biegerollen 3a, die aus einer den Kaltstrangweg 4 freigebenden Stellung in die Betriebsstellung 3b oder zurück bewegt werden können. Außerdem ist eine Biegeeinrichtung zum Trennen des Warmstrangs 2 vom Kaltstrang 5 gebildet. Der Biegetreiber 3 führt den Warmstrang nach dem Trennen in einem Radius 6 in einen Richttreiber 7. Ein tiefer angeordnetes Antriebsrollenpaar 8 dient zum Ein- oder Ausfahren des Kaltstrangs 5.

Gemäß Fig. 1 besteht der Biegetreiber 3 zunächst aus einem auf der Festseite 1a schwenkbar gelagerten Klappsegment 9, das mittels einer den Biegeweg 3c in Betriebsstellung 3b (Fig. 3) begrenzenden Rollenreihe 10 versehen ist. Außerdem ist dem Klappsegment 9 auf der Losseite 1b ein in und außer Betriebsstellung 3b anstellbares oder verschwenkbares Losteil 11 gegenüberliegend angeordnet, dessen Biegerollen 3a in Betriebsstellung 3b jeweils die Gegenrollen 3d zu einzelnen Rollen der Rollenreihe 10 bilden.

Das Klappsegment 9 auf der Festseite 1a ist um eine oben liegende Schwenkachse 12 schwenkgelagert und zur Schwenkachse 12 ist gegenüberliegend zumindest eine hydraulische Kolben-Zylinder-Einheit 13 für die Anstellung in und außer Betriebsstellung 3b angelenkt.

Dem Klappsegment 9 gegenüberliegend, ist das anstellbare Losteil 11 auf der Losseite 1b mittels paarweisen und parallel angeordneten Kolben-Zylinder-Einheiten 14 vorgesehen.

In einem Bereich 15 der vertikalen Strangführung 1 ist auf der Festseite 1a ein Grundrahmen 16 angeordnet, an den die Kolben-Zylinder-Einheit 13 für das Klappsegment 9 angebracht sind.

Der Grundrahmen 16 ist zumindest der Vertikalstrangführung 1 zugewendet mit Wasserspannplatten 17 bedeckt.

Das Losteil 11 (Fig. 2) ist auf einen Freiraum 18 zum Warmstrang 2 zum Überbiegen, d.h. Trennen des Warmstrangs 2 vom Kaltstrang 5 anstellbar.

In Fig. 3 sind das Klappsegment 9 und das Losteil 11 in Betriebsstellung 3b gefahren, der Kaltstrang 5 ist abgesenkt und der Warmstrang 2 bewegt sich in den Richttreiber 7.

Der Betriebszustand ist in Fig. 4 sichtbar, in der der Warmstrang 2 durch den Biegetreiber 3 und eine äußere Rolle des Antriebsroilenpaars in den Richttreiber 7 kontinuierlich geführt und behandelt wird.

Eine alternative Ausführungsform ergibt sich bei sonst gleichen Funktionen und Verfahrensweisen aus den Fig. 5 bis 8.

Innerhalb des zurückgeschwenkten Klappsegments 9 ist ein Segmentteil 18 in Führungen des Klappsegments 9 senkrecht zur Richtung des Gießstrangwegs 2a hin- und her verschiebbar (Fig. 5). Dadurch entsteht eine noch größere Öffnungsweite für den Durchtritt des Kaltstrangs 5, wobei die Strangführung, d.h. die Anzahl der Rollen in der Rollenreihe 10 vergrößert werden kann. Das Klappsegment 9 wird noch länger. An dem Klappsegment 9 ist zum Gießstrangweg 2a abgewandt ein Vorsprung 19 vorgesehen, an dem die Kolben-Zylinder-Einheiten 13 für das Verschwenken des Klappsegments 9 angelenkt sind. Dabei ist der im Klappsegment 9 verschiebbare Segmentteil 18 mit einem eigenen Verschiebeantrieb 20 ausgerüstet.

Die gesamte Strangführung kann noch weiter verlängert werden. So ist in Strangbewegungsrichtung 21 hinter dem Klappsegment 9 , vor dem Richttreiber 7, ein Bogen-Strangführungssegment 22 angeordnet. Die Strangführung verlagert sich damit immer tiefer unter Ausnutzung eines bisher nicht genutzten Raums nach unten, so dass die Gesamtanlage auch niedriger gebaut werden kann.

Eine zusätzliche Verlängerung der Strangstützung kann auch durch ein in Strangbewegungsrichtung 21 vor dem Klappsegment 9 angeordnetes Vertikalteil 23 vorgenommen werden.

Das Klappsegment 9 kann auch auf einem Rahmen 24 der Kaltstrang-Antriebsrollenpaare 8 aufgestützt und dann vertikal ausgebaut werden.

Schließlich sind die Kolben-Zylinder-Einheiten 14 des Losteils 11 in Verbindung mit einem nachfolgenden LCR (Liquid-Core-Reduction) hydraulisch angesteuert.

### Bezugszeichenliste

- 1: vertikale, gerade Strangführung
- 1a: Festseite
- 1b: Losseite

- 2: Warmstrang
- 2a: Gießstrangweg

- 3: Biegetreiber
- 3a: Biegerollen
- 3b: Betriebsstellung
- 3c: Biegeweg
- 3d: Gegenrollen

- 4: Kaltstrangweg
- 5: Kaltstrang
- 6: Radius
- 7: Richttreiber
- 8: Kaltstrang-Antriebsrollenpaar
- 9: Klappsegment
- 10: Rollenreihe
- 11: Losteil
- 12: Schwenkachse
- 13: hydraulische Kolben-Zylinder-Einheiten
- 14: hydraulische Kolben-Zylinder-Einheiten
- 15: Bereich der vertikalen Strangführung
- 16: Grundrahmen
- 17: Wasserspannplatten
- 18: Segmentteil
- 19: Vorsprung
- 20: Verschiebeantrieb
- 21: Strangbewegungsrichtung
- 22: Bogen-Strangführungssegment
- 23: Vertikalteil
- 24: Rahmen

## Patentansprüche

1. Vorrichtung zum Stranggießen von Metallen, insbesondere von Stahl, für das Solidified-Bending-Verfahren mit einer der Stranggießkokile nachgeordneten, vertikalen, geraden Strangführung, an die sich ein Biegetreiber anschließt, dessen Biegerollen aus einer den Kaltstrangweg freigebenden Stellung in die Betriebsstellung oder zurück bewegbar ist, sowie mit einer Biegeeinrichtung zum Trennen des Kaltstrangs vom Warmstrang zur Führung des Warmstrangs im Radius auf einen nachfolgenden Richttreiber und mit zumindest einem tiefer angeordneten Antriebsrollenpaar zum Ein- oder Ausfahren des Kaltstrangs,
**dadurch gekennzeichnet,**
**dass** der Biegetreiber (3) einerseits aus einem auf der Festseite (1a) schwenkbar gelagerten Klappsegment (9) besteht, das mittels einer den Biegeweg (3c) in Betriebsstellung (3b) begrenzenden Rollenreihe (10) versehen ist und andererseits aus einem auf der Losseite (1b) in und außer Betriebsstellung (3b) anstellbaren oder wegschwenkbaren Losteil (11), dessen Biegerollen (3a) in Betriebsstellung (3b) jeweils die Gegenrollen (3d) zur Rollenreihe (10) bilden, dass das anstellbare Losteil (11) mittels paarweise und parallel angeordneten Kolben-Zylinder-Einheiten (14) in und außer Betriebsstellung (3b) anstellbar ist und dass das Losteil (11) auf einen Freiraum (18) zum Warmstrang (2) zum Überbiegen , d.h. Trennen des Warmstrangs (2) vom Kaltstrang (5) anstellbar ist.

2. Vorrichtung nach Anspruch 1,
**dadurch gekennzeichnet,**
**dass** das auf der Festseite (1a) befindliche Klappsegment (9) um eine oben liegende Schwenkachse (12) gelagert ist und dass zur Schwenkachse (12) gegenüberliegend zumindest eine hydraulische Kolben-Zylinder-Einheit (13) für die Anstellung in und außer Betriebsstellung (3b) angelenkt ist.

3. Vorrichtung nach Anspruch 1 oder 2,
**dadurch gekennzeichnet,**
**dass** im Bereich (15) der vertikalen Strangführung (1) auf der Festseite (1a) ein Grundrahmen (16) vorgesehen ist, an den die Kolben-Zylinder-Einheiten (13) für das Klappsegment (9) angelenkt sind.

4. Vorrichtung nach Anspruch 3,
**dadurch gekennzeichnet,**
**dass** der Grundrahmen (16) zumindest der Vertikalstrangführung (1) zugewendet mit Wasserspannplatten (17) versehen ist.

5. Vorrichtung nach einem der Ansprüche 1 bis 4,
**dadurch gekennzeichnet,**
**dass** innerhalb des Klappsegments (9) ein Segmentteil (18) am Klappsegment (9) senkrecht zur Richtung des Gießstrangweges (2a) hin- und herverschiebbar ist.

6. Vorrichtung nach Anspruch 5,
**dadurch gekennzeichnet,**
**dass** am Klappsegment (9) zum Gießstrangweg (2a) abgewandt ein Vorsprung (9) vorgesehen ist, an dem die Kolben-Zylinder-Einheiten (13) für das Verschwenken des Klappsegments (9) angelenkt sind:

7. Vorrichtung nach einem der Ansprüche 5 oder 6,
**dadurch gekennzeichnet,**
**dass** der im Klappsegment (9) verschiebbare Segmentteil (18) mit einem eigenen Verschiebeantrieb (20) versehen ist.

8. Vorrichtung nach einem der Ansprüche 1 bis 7,
**dadurch gekennzeichnet,**
**dass** in Strangbewegungsrichtung (21) hinter dem Klappsegment ( 9), vor dem Richttreiber (7), ein Bogen-Strangführungssegment (22) angeordnet ist.

9. Vorrichtung nach einem der Ansprüche 1 bis 8,
**dadurch gekennzeichnet,**
**dass** in Strangbewegungsrichtung (21) vor dem Klappsegment (9) ein zusätzliches Vertikalteil (23) angeordnet ist.

10. Vorrichtung nach einem der Ansprüche 1 bis 9,
**dadurch gekennzeichnet,**
**dass** das Klappsegment (9) auf dem Rahmen (24) der Kaltstrang-Antriebs-rollenpaare (8) angeordnet und vertikal ausbaubar ist.

11. Vorrichtung nach einem der Ansprüche 1 bis 10,
**dadurch gekennzeichnet,**
**dass** die Kolben-Zylinder-Einheiten (14) des Losteils (11) in Verbindung mit einer nachfolgenden Liquid-Core-Reduction hydraulisch ansteuerbar sind.

## Claims

1. Device for continuous casting of metals, particularly of steel, for the solidified bending method with a vertical straight strip guide, which is arranged downstream of the continuous casting mould and connected to which is a bending driver, the bending rollers of which are movable out of a setting freeing the cold strip path into the operational setting and are movable back, as well as with bending equipment for separating the cold strip from the hot strip for guidance of the hot strip in the radius to a downstream straightening driver and with at least one drive roller pair, which is arranged lower, for moving in or moving out the cold strip, **characterised in that** the bending driver (3) consists on the one hand of a pivot segment (9) which is pivotably mounted on the fixed side (1a) and which is provided by means of a roller row (10) bounding the bending path (3c) in operational setting (3b), and on the other hand of a removable part (11), which is adjustable or pivotable away into and out of the operational setting (3b), on the free side (1b) and the bending rollers (3a) of which in the operational setting (3b) form each time the counter rollers (3d) for the roller row (10), that the adjustable removable part (11) is adjustable into and out of the operational setting (3b) by means of piston-cylinder units (14) arranged in pairs and in parallel and that the removable part (11) is adjustable onto a free space (18) for the hot strip (2) for the bending over, i.e. separating the hot strip (2) from the cold strip (5).

2. Device according to claim 1, **characterised in that** the pivot segment (9) disposed on the fixed side (1a) is mounted to be pivotable about a pivot axis (12) disposed at the top and that at least one hydraulic piston-cylinder unit (13) for the adjustment into and out of the operational setting (3b) is pivotably mounted opposite to the pivot axis (12).

3. Device according to claim 1 or 2, **characterised in that** a base frame (16), at which the piston-cylinder units (13) for the pivot segment (9) are pivotably mounted, is provided in the region (15) of the vertical strip guide (1) on the fixed side (1a).

4. Device according to claim 3, **characterised in that** the base frame (16) is provided with water backing plates (17) at least where facing the vertical strip guide (1).

5. Device according to one of claims 1 to 4, **characterised in that** within the pivot segment (9) a segment part (18) is displaceable at the pivot segment (9) to and fro perpendicularly to the direction of the cast strip path (2a).

6. Device according to claim 5, **characterised in that** a projection (9), at which the piston-cylinder units (13) for pivotation of the pivot segment (9) are articulated, is provided at the pivot segment (9) remote from the cast strip path (2a).

7. Device according to one of claims 5 and 6, **characterised in that** the segment part (18) displaceable in the pivot segment (9) is provided with an own displacing drive (20).

8. Device according to one of claims 1 to 7, **characterised in that** a curved strip guide segment (22) is arranged behind the pivot segment (9) in strip movement direction (21) and ahead of the straightening driver (7).

9. Device according to one of claims 1 to 8, **characterised in that** an additional vertical part (23) is arranged ahead of the pivot segment (9) in strip movement direction (21).

10. Device according to one of claims 1 to 9, **characterised in that** the pivot segment (9) is arranged on the frame (24) of the cold strip drive roller pair (8) and is demountable vertically.

11. Device according to one of claims 1 to 10, **characterised in that** the piston-cylinder units (14) of the removable part (11) are hydraulically controllable in conjunction with a downstream liquid core reduction.

## Revendications

1. Dispositif permettant la coulée continue de métaux, notamment d'acier, dans le cadre du procédé de flexion solide, comportant un corset de guidage vertical droit installé en aval de la lingotière de coulée continue, auquel se raccorde un mécanisme extracteur à flexion, dont les rouleaux à flexion sont mobiles d'une position libérant la course de la barre froide vers la position de fonctionnement ou retour, ainsi qu'un dispositif de flexion servant à séparer la barre froide de la barre chaude afin de guider la barre chaude sur son rayon vers une cage d'extraction et de redressement suivante et au moins une paire de rouleaux d'entraînement disposée plus bas pour permettre l'entrée ou la sortie de la barre froide,
**caractérisé en ce que**
le mécanisme extracteur à flexion (3) consiste d'une part en un corset à clapet (9) installé en pivotement sur le côté fixe (1a), lequel corset est pourvu d'une rangée de rouleaux (10) limitant la course de flexion (3c) en position de fonctionnement (3b) et d'autre part en une partie lâche (11) réglable ou pivotable vers l'extérieur sur le côté lâche (1b) et en position de fonctionnement et hors position de fonctionnement (3b), dont les rouleaux à flexion (3a) constituent respectivement, en position de fonctionnement (3b), les contre-rouleaux (3d) de la série de rouleaux (10), que la partie lâche réglable (11) est réglable au moyen d'unités piston-vérin (14) disposées par paires et parallèlement et en position de fonctionnement et hors position de fonctionnement (3b) et que la partie lâche (11) est réglable sur un espace libre (18) vers la barre chaude (2) pour permettre la surflexion, c'est-à-dire la séparation de la barre chaude (2) de la barre froide (5).

2. Dispositif selon la revendication 1,
**caractérisé en ce que**
le corset à clapet (9) se trouvant sur le côté fixe (1a) est installé autour d'un axe de pivotement (12) situé en haut et qu'en face, au moins une unité piston-vérin hydraulique (13) est articulée par rapport à l'axe de pivotement (12) pour le réglage en position de fonctionnement et hors position de fonctionnement (3b).

3. Dispositif selon la revendication 1 ou 2,
**caractérisé en ce**
**qu'**au niveau (15) du corset de guidage vertical (1), sur le côté fixe (1a), il est prévu un châssis de base (16) sur lequel sont articulées les unités piston-vérin (13) pour le corset à clapet (9).

4. Dispositif selon la revendication 3,
**caractérisé en ce que**
le châssis de base (16) est pourvu, du moins du côté tourné vers le corset de guidage vertical (1), de sommiers à eau (17).

5. Dispositif selon l'une quelconque des revendications 1 à 4,
**caractérisé en ce que**,
dans le corset à clapet (9), une partie de corset (18) du corset à clapet (9) est déplaçable en va et vient perpendiculairement au sens de la course de la barre (2a).

6. Dispositif selon la revendication 5,
**caractérisé en ce**
**qu'**il est prévu sur le corset à clapet (9), détournée de la course de la barre (2a), une saillie (9) sur laquelle les unités piston-vérin (13) servant à faire pivoter le corset à clapet (9) sont articulées.

7. Dispositif selon l'une quelconque des revendications 5 ou 6,
**caractérisé en ce que**
la partie de corset (18) déplaçable dans le corset à clapet (9) est munie d'une commande de déplacement propre (20).

8. Dispositif selon l'une quelconque des revendications 1 à 7,
**caractérisé en ce que**,
dans le sens de déplacement de la barre (21), derrière le corset à clapet (9), avant la cage d'extraction et de redressement (7), un corset à corset de guidage en cintre (22) est disposé.

9. Dispositif selon l'une quelconque des revendications 1 à 8,
**caractérisé en ce que**,
dans le sens de déplacement de la barre (21), avant le corset à clapet (9), une pièce verticale supplémentaire (23) est disposée.

10. Dispositif selon l'une quelconque des revendications 1 à 9,
**caractérisé en ce que**
le corset à clapet (9) est disposé sur le châssis (24) de la paire de rouleaux d'entraînement de la barre froide (8) et est démontable verticalement.

11. Dispositif selon l'une quelconque des revendications 1 à 10,
**caractérisé en ce que**
les unités piston-vérin (14) de la partie lâche (11) sont contrôlables de manière hydraulique en liaison avec un système de réduction de coeur liquide suivant.
